# EUROPÄISCHE PATENTSCHRIFT

(11) **EP 0 394 720 B1**
(45) Veröffentlichungstag und Bekanntmachung des Hinweises auf die Patenterteilung: **12.05.1993**
(21) Anmeldenummer: 90106475.8
(22) Anmeldetag: 05.04.1990
(51) Int. Cl.: F04C 21/00, F04C 25/02

(54) **Pumpe zur Förderung von Gasen und zur Erzeugung eines Differenzdruckes**
Pump for displacement of gases and for generation of differential pressure
Pompe pour refoulement des gaz et pour génération de pression différentielle

(30) Priorität: 28.04.1989 DE 3914042
(43) Veröffentlichungstag der Anmeldung: 31.10.1990
(73) Patentinhaber: Balzers-Pfeiffer GmbH, 35614 Asslar (DE)
(72) Erfinder: Hölss, Kurt, D-6338 Hüttenberg (DE)

(56) Entgegenhaltungen:
- DD-A- 93 301
- DE-A- 1 503 569
- DE-A- 1 801 860
- DE-A- 2 613 472
- DE-C- 3 328 961
- GB-A- 842 304

## Beschreibung

Die Erfindung betrifft eine Pumpe zur Förderung von Gasen und zur Erzeugung eines Differenzdruckes. Im Pumpenraum befinden sich keine öl- oder fettgeschmierten Teile, so daß sie als vollkommen trockene Pumpe bezeichnet werden kann.

Bei der Erzeugung von Hochvakuum und Ultrahochvakuum wird in vielen Fällen eine kohlenwasserstoff-freie Restgasatmosphäre verlangt. Hierfür werden meistens die bekannten sogenannten "trockenen" Pumpsysteme, wie z.B. Ionengetterpumpen, Sublimationspumpen, Kryopumpen und Turbomolekularpumpen, verwendet. Um eine Kontamination des Rezipienten mit Kohlenwasserstoffen mit Sicherheit auszuschließen, möchte man auch zur Vorevakuierung von Atmosphärendruck bis zum Einsatzpunkt dieser Pumpen ölgeschmierte oder ölgedichtete Vorpumpen vermeiden.

Man hat versucht, mechanische Vorpumpen, wie z.B. Schieberpumpen, mit trocken laufenden Kohleschiebern oder Wälzkolbenpumpen einzusetzen, bei denen Kohlenwasserstoffe als Abdichtungsmittel im Förderraum vermieden werden. Solange für diese Pumpen geschmierte Lager verwendet werden, ist selbst bei Abdichtung der Lagerstellen gegenüber dem Förderraum durch übliche Dichtmanschetten keine vollkommene Sicherung gegen den Durchtritt des Schmiermittels gegeben. Eine einwandfreie Lösung erhält man nur, wenn eine wirklich gasdichte Abtrennung der Lagerung vom Schöpfraum erzielt wird.

Membranpumpen können grundsätzlich auch zur Herstellung eines ölfreien Vakuums eingesetzt werden. Sie haben jedoch wegen der starken Verformung der Membrane eine sehr begrenzte Lebensdauer. Außerdem ist das Hintereinanderschalten mehrere Pumpstufen aufwendig.

Weiterhin können Sorptionspumpen verwendet werden, die jedoch nur bei Einsatz eines Kühlmittels, wie z.B. flüssigen Stickstoffs, genügend wirksam sind, sowie einer Regenerierung bedürfen und deshalb in der Handhabung zu umständlich sind, als daß sie für den Einsatz in der Produktion - wo heute mehr und mehr eine Automation des Pumpprozesses gefordert wird - geeignet wären.

In der GB-A-842 304 ist eine oszillierende Pumpe dargestellt, bei welcher die Welle von einem Hohlkörper umgeben ist. Dieser Hohlkörper dient zur Aufnahme von Teilen für das Pumpsystem. Er hat jedoch keine Funktion in Bezug auf die Abdichtung zwischen Antriebssystem und Pumpenraum.

Der Erfindung liegt die Aufgabe zugrunde, eine gegen Atmosphärendruck arbeitende Vakuumpumpe zu konstruieren, die im Pumpenraum vollkommen trocken ist. Die bei den vorhandenen trockenen Pumpsystemen bestehenden Nachteile sollen vermieden werden. Um den Gasrückstrom auf ein Minium zu begrenzen, wird eine Flächenabdichtung zwischen bewegten und feststehenden Teilen angestrebt. Der schädliche Raum soll im Hinblick auf ein hohes Druckverhältnis möglichst klein gehalten werden.

Die Aufgabe wird durch die kennzeichnenden Teile des 1. und 4. Patentanspruches gelöst. Die übrigen Ansprüche stellen weitere Ausgestaltungen der Erfindungen dar.

Damit wird ein Pumpsystem vorgestellt, welches im Pumpenraum vollkommen trocken ist und bei welchem dieser gegen die Antriebseinheit hermetisch abgedichtet ist. Durch den mechanisch relativ schwach beanspruchten torsionsfähigen Hohlkörper wird eine höhere Lebensdauer als bei anderen Pumpen mit verformbaren Teilen, wie z.B. bei der Membranpumpe, erreicht. Zwischen bewegten und feststehenden Teilen ist eine flächenhafte Abdichtung vorhanden, wodurch Gasrückströmungen auf ein Minimum begrenzt sind.

Der schädliche Raum ist sehr minimal, was die Ausbildung eines hohen Druckverhältnisses begünstigt. Die Konstruktionen von mehrstufigen Ausführungen können problemlos verwirklicht werden. Die Pumpe kann sowohl zur Erzeugung eines Unterdruckes als auch zur Erzeugung eines Überdruckes verwendet werden.

Die Erfindung wird anhand der Fig. 1 bis 5 am Beispiel einer zweistufigen Pumpe beschrieben. Die Indizez a und b beziehen sich jeweils auf die erste bzw. zweite Pumpstufe.

Es zeigen:
Fig.1 Längsschnitt durch die Pumpe
Fig.2 Montagezeichnung einer Pumpstufe
Fig.3 Weitere Ausführungsform
Fig.4 Die Antriebsseite als Kurbeltrieb ausgelegt.
Fig.5a_{1/2} Einen Querschnitt in A-A zum Zeitpunkt t₁/t₂
Fig.5b_{1/2} Einen Querschnitt in B-B zum Zeitpunkt t₁/t₂

In Fig. 1 ist die Welle 1 an einem Ende mit zwei Kugellagern 2 fliegend gelagert, wobei die Kugellager selbst in den Flanschen 3 und 4 gehalten werden. Am anderen Ende der Welle ist ein torsionsfähiger Hohlkörper 5 vakuumdicht befestigt. Dieses Bauteil kann zum Beispiel eine Metallhülse, ein Gummi- oder Kunststoffschlauch oder ein axiales Wellenrohr sein. Über dem torsionsfähigen Hohlkörper 5 befindet sich ein Topf 6, welcher an der den Kugellagern 2 gegenüberliegenden Seite der Welle 1 befestigt ist. Die Welle 1 wird durch eine Antriebsvorrichtung, wie sie zum Beispiel bei 7 und in Fig.4 dargestellt ist, in eine oszillierende Rotationsbewegung versetzt. Auf den Topf 6, welcher diese Bewegung der Welle mit vollführt, sind, wie aus Fig.2 ersichtlich, Segmentkolben 8a und 8b (im vorliegenden Beispiel je zwei) befestigt. Mit dem Flansch 4 ist das Gehäuse 9 verbunden.

Zwischen den oszillierenden Segmenkolben 8a und 8b befinden sich feststehende Segmente 10a und 10b (im vorliegenden Beispiel je zwei). Diese werden durch Führungsstifte 11 zentriert. Die Schöpfräume 12a und 12b, in welchen sich die oszillierenden Segmentkolben 8a und 8b bewegen, befinden sich jeweils zwischen den feststehenden Segmenten 10a und 10b.

Für die Kolben 8a und 8b sowie für die feststehenden Teile 10a und 10b wurde im vorliegenden Beispiel die Form von Segmenten gewählt. Grundsätzlich sind jedoch auch andere Formen möglich.

In Fig.1 sind zwei Pumpstufen im Längsschnitt und in den Fig. 5a₁ bis 5b₂ im Querschnitt dargestellt. Der Gaseinlaß 13 verbindet die erste Pumpstufe mit der Seite des niedrigeren Druckes, und die letzte Pumpstufe ist über den Gaseauslaß 14 mit der Seite des höheren Druckes verbunden.

Durch die Antriebsvorrichtung 7 wird die Welle 1 in eine oszillierende Rotationsbewegung versetzt. Diese Bewegung wird über den Topf 6 auf die Segmentkolben 8a und 8b übertragen. Durch den torsionsfähigen Hohlkörper 5 wird der Pumpenraum gegenüber den Antriebselementen hermetisch abgedichtet. Die feststehenden Segmente 10a und 10b befinden sich jeweils im gleichen axialen Abschnitt wie die beweglichen Segmentkolben 8a und 8b. Diese führen zwischen den feststehenden eine oszillierende Rotationsbewegung aus. Durch diese Bewegung findet eine Gasförderung vom Eingang einer Stufe zu deren Ausgang statt.

Das zu pumpende Gas gelangt vom Gaseinlaß 13 über die Gaskanäle 15, welche sich auf der gleichen Achse wie die Führungsstifte 11 befinden, und über die Einlaßventile 16 in die Schöpfräume 12a. Während der Kompression wird das Gas über die Auslaßventile 17, die Gaskanäle 18 und die Einlaßventile der zweiten Stufe in diese befördert. Die Führungsstifte 11 verschließen die Gaskanäle von den Einlaßventilen 16 zu den Auslaßventilen 17.

Die Segmentkolben sind so hintereinandergeschaltet, daß ein antizyklischer Bewegungsablauf stattfindet, d.h. verkleinert sich der Pumpenraum in der ersten Stufe, dann vergrößert sich der Pumpenraum in der zweiten Stufe. Jede halbe Periode der oszillierenden Bewegung entspricht einem vollen Arbeitstakt.

Die einzelnen Schritte des Pumpvorganges sind in den Fig. 5a₁ bis 5b₂ dargestellt:

Wenn die Kolben 8a sich zum Zeitpunkt t₁ in der Position befinden, wie in Fig.5a₁ dargestellt, gelangt das zu pumpende Gas über die Einlaßventile 16 in die Schöpfräume 12a. Zu diesem Zeitpunkt befinden sich die Kolben 8b der zweiten Pumpstufe in den Positionen, wie in Fig. 5b₁ dargestellt.

Zum Zeitpunkt t₂ nehmen die Kolben 8a die Position ein, wie in Fig. 5a₂ dargestellt. Entsprechend nehmen die Kolben 8b der zweiten Pumpstufe die Position ein, wie in Fig. 5b₂ dargestellt.

Durch die vorangegangene Kolbenbewegung wurde das Gas in den Schöpfräumen 12a der ersten Stufe verdichtet und über die Auslaßventile 17, die Gaskanäle 18 und die Einlaßventile der zweiten Stufe in deren Schöpfräume 12b befördert.

Eine weitere Ausführungsform ist in Fig.3 dargestellt. Hier ist die Welle nicht mehr fliegend nur an einem Ende gelagert, sondern es befindet sich ein zusätzliches Lager 19 am anderen Ende. Dadurch ergibt sich eine Aufteilung des in Fig.1 mit 5 bezeichneten torsionsfähigen Hohlkörpers in zwei Teile 20 und 21. Durch diese Konstruktion wird die Welle präziser geführt und im Pumpenraum sind engere Spalte möglich.

Die Anzahhl der Segmenkolben und somit die der Schöpfräume sowie die Anzahl der Pumpstufen können variiert werden. Insbesondere ist es vorteilhaft, die Anzahl der Segmentkolben von Stufe zu Stufe zu variieren, um so optimale Pumpeigenschaften zu erreichen.

## Patentansprüche

1. Pumpe zur Förderung von Gasen und zur Erzeugung eines Differenzdruckes mit einer Welle (1), welche mit einer Antriebseinheit (7) verbunden ist und durch diese in eine oszillierende Rotationsbewegung versetzt werden kann, wobei die Welle von einem Topf (6) umgeben ist, welcher seinerseits mit dem Pumpenraum in Verbindung steht und an einer beliebigen Stelle mit der Welle (1) verbunden ist, dadurch gekennzeichnet, daß zwischen der Welle (1) und dem Topf (6) ein torsionsfähiger Hohlkörper (5) zur hermetischen Abdichtung zwischen Antriebseinheit und Pumpenraum vorhanden ist.

2. Pumpe nach Anspruch 1, dadurch gekennzeichnet, daß die Welle (1) an einem Ende fliegend gelagert ist, daß der Topf (6) am anderen Ende der Welle (1) befestigt ist, daß ebenfalls an diesem Ende der torsionsfähige Hohlkörper (5) vakuumdicht mit der Welle (1) verbunden ist und daß die andere Seite des torsionsfähigen Hohlkörpers (5) auf der Seite der Lagerung (2) der Welle (1) vakuumdicht mit einem Flansch (4) verbunden ist.

3. Pumpe nach Anspruch 1, dadurch gekennzeichnet, daß die Welle (1) an beiden Enden gelagert ist, daß anstelle des Topfes ein Rohr (6) in der Mitte an der Welle (1) befestigt ist, daß der torsionsfähige Hohlkörper (5) aus zwei Teilen besteht, deren eine Seite jeweils in der Mitte der Welle (1) mit dieser vakuumdicht verbunden ist und deren andere Seiten vakuumdicht mit dem Flansch (4) bzw. mit dem Flansch (22) verbunden sind.

4. Pumpe nach einem der Ansprüche 1 bis 3, dadurch gekennzeichnet, daß mit dem Topf (6) bzw. Rohr, Kolben (8a, 8b), welche vorzugsweise die Form von Segmenten aufweisen, verbunden sind und daß sich zwischen diesen Kolben feststehende Teile (10a, 10b) welche ebenfalls vorzugweise die Form von Segmenten aufweisen, vorhanden sind, wobei zwischen den Kolben (8a, 8b) und den feststehenden Teilen (10,a, 10b) Schöpfräume (12a, 12b) entstehen.

5. Pumpe nach Anspruch (4), dadurch gekennzeichnet, daß sich an den Flächen (23) der feststehenden Teile (10a, 10b) Gaseinlaßventile (16) und Gasauslaßventile (17) befinden, durch welche das zu pumpende Gas in die Schöpfräume hinein bzw. aus diesen heraus befördert wird.

## Claims

1. A pump for conveying gases and for the production of a differential pressure with a shaft (1), which is connected to a drive unit (7) and can be set off thereby into an oscillatory rotational movement, the shaft (1) being surrounded by a container (6), which is connected to the pump chamber and is connected at a desired location with the shaft (1), characterised in that between the shaft (1) and the container (6) there is provided a hollow body (5) capable of executing torsional movement for providing an hermetic seal between drive unit and pump chamber.

2. A pump according to claim 1, characterised in that the shaft (1) is mounted at one end in cantilever fashion, that the container (6) is fixed to the other end of the shaft, that also at this end the torsional hollow body (5) is connected to the shaft (1) in vacuum-tight manner and that the other end of the torsional hollow body (5) is connected to the end of the bearing (2) of the shaft (1) in vacuum-tight manner with a flange (4).

3. A pump according to claim 1, characterised in that the shaft (1) is supported at both ends, that instead of the container a tube (6) is fixed in the middle of the shaft (1), that the torsional hollow body (5) consists of two parts, of which one end is connected in vacuum-tight manner in each case with the shaft (1) at its middle and of which the other ends are connected in vacuum-tight manner with the flange (4) or with the flange (22).

4. A pump according to any of claims 1 to 3, characterised in that pistons (8a, 8b), preferably of segmented form, are connected to the container (6) or tube and that there are provided fixed between these pistons parts (10a, 10b), preferably also of segmented form, pumping chambers (12a, 12b) arising between the pistons (8a, 8b) and the fixed parts (10a, 10b).

5. A pump according to claim 4, characterised in that there are located on the surfaces (23) of the fixed parts (10a, 10b) gas inlet valves (16) and gas outlet valves (17), by means of which the gas to be pumped is conveyed into the pumping chambers or out thereof.

## Revendications

1. Pompe destinée au transport de gaz et à la génération d'une pression différentielle, pourvue d'un arbre (1) qui est relié à une unité d'entraînement (7) et peut être entraîné par celle-ci dans un mouvement de rotation oscillant, l'arbre étant entouré par un creuset (6) qui est lui-même en liaison avec l'espace de pompe et qui est relié à l'arbre (1) à une position choisie arbitrairement, caractérisée en ce qu'un corps creux susceptible de torsion (5) est disposé entre l'arbre (1) et le creuset (6) en vue d'une étanchéité hermétique entre l'unité d'entraînement et l'espace de pompe.

2. Pompe selon la revendication 1, caractérisée en ce que l'arbre (1) est logé en porte-à-faux à une extrémité, en ce que le creuset (6) est fixé à l'autre extrémité de l'arbre (1), en ce que le corps creux susceptible de torsion (5) est relié d'une façon étanche au vide à l'arbre (1) à cette même extrémité, et en ce que l'autre côté du corps creux susceptible de torsion (5) est relié, d'une façon étanche au vide, à une bride (4) sur le côté du logement (2) de l'arbre (1).

3. Pompe selon la revendication 1, caractérisée en ce que l'arbre (1) est logé à ses deux extrémités, en ce qu'un tube (6) est fixé au lieu du creuset au milieu de l'arbre (1), en ce que le corps creux susceptible de torsion (5) se compose de deux éléments, dont un premier côté est respectivement relié, de façon étanche au vide, à l'arbre (1) au milieu de celui-ci, et dont les autres côtés sont reliés de façon étanche au vide à la bride (4) ou à la bride (22).

4. Pompe selon l'une des revendications 1 à 3, caractérisée en ce que des pistons (8a, 8b), qui présentent de préférence la forme de segments, sont reliés au creuset (6) ou au tube, et en ce qu'il est disposé des éléments (10a, 10b) qui se fixent entre ces pistons et qui présentent également de préférence la forme de segments, des chambres d'aspiration (12a, 12b) étant formées entre les pistons (8a, 8b) et les éléments fixes (10a, 10b).

5. Pompe selon la revendication 4, caractérisée en ce que des valves (16) d'entrée de gaz et des valves (17) de sortie de gaz, à travers lesquelles le gaz à pomper entre dans les chambres d'aspiration ou en sort, se trouvent sur les surfaces (23) des éléments fixes (10a, 10b).
